# EUROPÄISCHE PATENTANMELDUNG

(11) **EP 4 647 364 A1**
(43) Veröffentlichungstag der Anmeldung: **12.11.2025**
(21) Anmeldenummer: 25173527.0
(22) Anmeldetag: 30.04.2025
(51) Int. Cl.: B65F 3/04

(54) **HUBVORRICHTUNG**

(30) Priorität: 06.05.2024 AT 503802024
(71) Anmelder: Steyr Automotive GmbH, 4400 Steyr (AT)
(72) Erfinder: Bauer, Manfred, 1210 Wien (AT); Weidinger, Franz, 3040 Raipoltenbach (AT); Kößl, Martin, 1220 Wien (AT)
(74) Vertreter: Müllner, Martin

(57) **Zusammenfassung**

Eine Hubvorrichtung (1) für Sammelfahrzeuge zum Entleeren von Behältern (8) weist einen Hebemotor, der mit einem Gelenkviereck (2), das am Sammelfahrzeug angebracht ist, gekoppelt ist, auf, wobei der Behälter (8) durch das Gelenkviereck (2) von einer abgesenkten Position in eine angehobene Position anhebbar ist. Erfindungsgemäß ist zusätzlich eine erste Stange (3) am Sammelfahrzeug drehbar gelagert, die drehbar mit einer zweiten Stange (4) verbunden ist, wobei die erste Stange (3) über die Verbindung der ersten mit der zweiten Stange (4) vorsteht. Die zweite Stange (4) ist am Gelenkviereck (2) drehbar gelagert, sodass der hervorstehende Teil (5) der ersten Stange (3) in der abgesenkten Position einen Abstand zu dem Behälter (8), der auf der Hubvorrichtung (1) angeordnet ist, hat, und der Behälter (8) in der angehobenen Position durch den vorstehenden Teil (5) gekippt ist. Vorzugsweise sind zwei Gelenke (6, 7) des als Parallelogramm ausgebildeten Gelenkvierecks (2) am Sammelfahrzeug angebracht, wobei die drehbare Lagerung der ersten Stange (3) am Sammelfahrzeug höher als das obere Gelenke (7) des Gelenkvierecks (2) am Sammelfahrzeug liegt.

## Beschreibung

### Technisches Gebiet

Die vorliegende Erfindung betrifft eine Hubvorrichtung insbesondere für Sammelfahrzeuge zum Entleeren von Behältern mit einem Hebemotor, der mit einem Gelenkviereck, das am Sammelfahrzeug angebracht ist, gekoppelt ist, wobei der Behälter durch das Gelenkviereck von einer abgesenkten Position in eine angehobene Position anhebbar ist.

### Stand der Technik

Hubvorrichtungen für Sammelfahrzeuge sind bereits hinlänglich bekannt. Beispielsweise ist in Fig. 2 der eine Hubvorrichtung zum Entleeren von Behältern zu sehen, die nur einen Hubzylinder benötigt. Hierzu wird der Behälter über eine Bewegung gehoben und gekippt. Nachteilig ist hierbei die Verwendung eines Hydraulikzylinders, der ineffizient für elektrische Sammelfahrzeuge ist, und dass der Behälter schon bei Beginn der Bewegung vom Sammelfahrzeug wegschwenkt und somit eventuell umstehende Personen treffen kann. Gemäß den übrigen Figuren dieser Schrift sind zwei Hubzylinder vorgesehen, einer zum Anheben und einer zum Kippen, was bei elektrischen Sammelfahrzeugen noch ineffizienter ist.

Auch gemäß sind zwei Hydraulikzylinder vorgesehen, einer zum Heben und einer zum Kippen.

### Kurzbeschreibung der Erfindung

Ziel der vorliegenden Erfindung ist es, mit nur einem Betätigungselement eine Bewegung, die zunächst nicht oder nur kaum weg vom Sammelfahrzeug stattfindet, zu erzielen, und erst am Ende der Hubbewegung eine Kippbewegung zu erzielen, wobei eine insgesamt wirtschaftliche Lösung erreicht werden soll.

Dies wird erfindungsgemäß mit einem Sammelfahrzeug der oben genannten Art dadurch erreicht, dass eine erste Stange am Sammelfahrzeug drehbar gelagert ist, dass die erste Stange drehbar mit einer zweiten Stange verbunden ist, dass die erste Stange über die Verbindung der ersten mit der zweiten Stange vorsteht, und dass die zweite Stange am Gelenkviereck drehbar gelagert ist, sodass der hervorstehende Teil der ersten Stange in der abgesenkten Position einen Abstand zu dem Behälter, der auf der Hubvorrichtung angeordnet ist, hat, und der Behälter in der angehobenen Position durch den vorstehenden Teil gekippt ist.

Durch die Anordnung der zwei Stangen wird ermöglicht, dass zuerst ein Abstand zum zu entleerenden Behälter besteht, im Laufe der Hubbewegung der Abstand reduziert wird, bis der vorstehende Teil mit dem Behälter in Kontakt kommt. Sobald der hervorstehende Teil mit dem Behälter in Kontakt kommt, wird der Behälter gleichzeitig gekippt und gehoben. Dadurch, dass der Behälter zuerst (schräg zum Fahrzeug) angehoben wird, entsteht kaum eine Bewegung weg vom Fahrzeug, sodass ein Mensch nicht durch das Hervorschwenken beim Anheben getroffen werden kann.

Eine bevorzugte Ausführungsform besteht darin, dass zwei Gelenke des Gelenkvierecks am Sammelfahrzeug angebracht sind. Durch das Anbringen von zwei Gelenken wird eine sichere und stabile Anordnung am Fahrzeug sichergestellt.

Eine weitere Ausführungsform der Erfindung besteht darin, dass die drehbare Lagerung der ersten Stange am Sammelfahrzeug höher als das untere Gelenk des Gelenkvierecks am Sammelfahrzeug, bevorzugt auch höher als das obere Gelenk des Gelenkvierecks am Sammelfahrzeug, liegt. Dies stellt eine einfache Lösung für die Reduzierung des Abstands des vorstehenden Teils bis hin zum Kippen des Behälters dar.

Eine besonders bevorzugte Ausführungsform besteht darin, dass das Gelenkviereck im Wesentlichen ein Parallelogramm ist. Durch das Parallelogramm wird sichergestellt, dass der Behälter ohne Drehung angehoben wird, solange der vorstehende Teil den Behälter nicht dreht.

Eine weitere besonders bevorzugte Ausführungsform besteht darin, dass das Gelenkviereck in der abgesenkten Position vom Sammelfahrzeug ausgehend schräg nach oben gerichtet ist. Durch diese Anordnung wird sichergestellt, dass bereits beim Beginn der Hubbewegung der Behälter in Richtung des Sammelfahrzeugs bewegt wird.

Es ist zweckmäßig, dass die erste Stange gekrümmt ist oder einen Knick aufweist. Dadurch kann erreicht werden, dass sie in einem nahezu rechten Winkel an dem Behälter bzw. einer Platte für den Behälter anliegt, was zur Kraftübertragung günstig ist.

Wenn der Hebemotor ein Elektromotor ist, kann in vorteilhafter Weise ein Messgerät zur Messung der Stromaufnahme des Elektromotors vorgesehen sein. Wie in der Figurenbeschreibung noch genauer erklärt, kann durch Messung der Stromaufnahme das Gewicht des Behälterinhaltes bestimmt werden, ohne eine Wägezelle vorzusehen und ohne den Bewegungsablauf zu stoppen.

### Kurze Beschreibung der Zeichnungsfiguren

An Hand der beiliegenden Zeichnungen wird die vorliegende Erfindung näher erläutert. Es zeigt:
Fig. 1 eine erfindungsgemäße Hubvorrichtung in der abgesenkten Position; und Fig. 2 die erfindungsgemäße Hubvorrichtung in der angehobenen Position zum Entleeren eines Behälters.

### Beschreibung der Ausführungsarten

Fig. 1 zeigt eine erfindungsgemäße Hubvorrichtung 1 im abgesenkten Zustand. Hierbei ist ein Gelenkviereck 2 vorgesehen, das einen Behälter 8, der über eine Platte 9 an dem Gelenkviereck 2 eingehängt werden kann, anheben kann. Das Gelenkviereck 2 ist ein Parallelogramm, sodass das Anheben des Behälters 8 keine Kippung bewirkt. Das Gelenkviereck 2 wird über einen Motor angehoben. Zwei Gelenke 6, 7 des Gelenkvierecks 2 befinden sich am Sammelfahrzeug (angedeutet durch die Wand, an der die zwei Gelenke angebracht sind). Weiters ist eine erste Stange 3 am Sammelfahrzeug drehbar gelagert. Die erste Stange 3 ist mit einer zweiten Stange 4 drehbar verbunden. Die zweite Stange 4 ist mit ihrem anderen Ende mit dem oberen Arm des Gelenkvierecks 2 drehbar verbunden. Die erste Stange 3 steht über die Verbindung mit der zweiten Stange 4 hervor. In der abgesenkten Position ist ein Abstand zwischen dem hervorstehenden Teil 5 der ersten Stange 3 und der Platte 9 und somit dem Behälter 8 vorhanden. Im Laufe der Hubbewegung wird der Abstand zwischen hervorstehendem Teil 5 und der Platte 9 reduziert, bis der hervorstehende Teil 5 an der Platte 9 ansteht. Im weiteren Verlauf dreht der hervorstehende Teil 5 die Platte 9, sodass der Behälter 8 gekippt wird (Fig. 2). Diese Kippung findet erst im letzten Teil der Bewegung statt, sodass der Behälter 8 nicht vorzeitig gekippt wird und das Sammelgut auch tatsächlich in das Sammelfahrzeug gekippt wird. In der angehobenen Position ist auch ein Rütteln mit dem Motor möglich, sodass restliches Sammelgut, das sich im Behälter 8 verkeilt hat oder aus sonstigen Gründen nicht aus dem Behälter 8 fällt, auch in das Sammelfahrzeug fallen kann. Der Behälter 8 wird nur durch den hervorstehenden Teil 5 gekippt, da das Gelenkviereck ein Parallelogramm ist.

Aus Fig. 1 ist ersichtlich, dass die abgesenkte Position die Position ist, in der der Behälter 8 am weitesten vom Sammelfahrzeug hervorsteht, da die Arme des Gelenkvierecks 2 vom Sammelfahrzeug weg schräg nach oben verlaufen. Eine Person, die das Sammelfahrzeug bedient, kann also direkt vor dem Behälter 8 stehen bleiben und wird im Laufe der Hubbewegung nicht von dem Behälter 8 getroffen. Dies ist für die Arbeitssicherheit natürlich von Vorteil.

Die gesamte Bewegung wird durch einen einzigen Motor erreicht, der sich beispielsweise am unteren Gelenk 6 oder am oberen Gelenk 7 befindet. Hierbei kann es sich um einen Elektromotor handeln, der das Gelenkviereck 2 anhebt. Der Elektromotor setzt eine Welle in Drehbewegung, wobei er ein gewisses Drehmoment aufbringt. Das notwendige Drehmoment steigt mit dem Gewicht des zu entleerenden Behälters. Weiters steigt der Stromfluss mit dem aufgebrachten Drehmoment, sodass das Gewicht des Behälters 8 durch Messung des Stromflusses bestimmt werden kann. Dies kann sowohl vor als auch nach der Entleerung durchgeführt werden, sodass das Gewicht des eingesammelten Sammelgutes gemessen werden kann. Dabei ist eine regelmäßige Kalibrierung zweckmäßig, damit Reibungswerte, die sich ändern können und Einfluss auf das notwendige Drehmoment haben, berücksichtigt werden. Durch Verwendung eines Elektromotors kann also eine zusätzliche Wägezelle eingespart werden.

### Liste der Bezugszeichen

- 1: Hubvorrichtung
- 2: Gelenkviereck
- 3: erste Stange
- 4: zweite Stange
- 5: hervorstehender Teil der ersten Stange
- 6: unteres Gelenk des Gelenkvierecks
- 7: oberes Gelenk des Gelenkvierecks
- 8: Behälter
- 9: Platte

## Patentansprüche

1. Hubvorrichtung (1) insbesondere für Sammelfahrzeuge zum Entleeren von Behältern (8) mit einem Hebemotor, der mit einem Gelenkviereck (2), das am Sammelfahrzeug angebracht ist, gekoppelt ist, wobei der Behälter (8) durch das Gelenkviereck (2) von einer abgesenkten Position in eine angehobene Position anhebbar ist, **dadurch gekennzeichnet, dass** eine erste Stange (3) am Sammelfahrzeug drehbar gelagert ist, dass die erste Stange (3) drehbar mit einer zweiten Stange (4) verbunden ist, dass die erste Stange (3) über die Verbindung der ersten mit der zweiten Stange (4) vorsteht, und dass die zweite Stange (4) am Gelenkviereck (2) drehbar gelagert ist, sodass der hervorstehende Teil (5) der ersten Stange (3) in der abgesenkten Position einen Abstand zu dem Behälter (8), der auf der Hubvorrichtung (1) angeordnet ist, hat, und der Behälter (8) in der angehobenen Position durch den vorstehenden Teil (5) gekippt ist.

2. Hubvorrichtung nach Anspruch 1, **dadurch gekennzeichnet, dass** zwei Gelenke (6, 7) des Gelenkvierecks (2) am Sammelfahrzeug angebracht sind.

3. Hubvorrichtung nach Anspruch 2, **dadurch gekennzeichnet, dass** die drehbare Lagerung der ersten Stange (3) am Sammelfahrzeug höher als das untere Gelenk (6) des Gelenkvierecks (2) am Sammelfahrzeug, bevorzugt auch höher als das obere Gelenk (7) des Gelenkvierecks (2) am Sammelfahrzeug, liegt.

4. Hubvorrichtung nach einem der Ansprüche 1 bis 3, **dadurch gekennzeichnet, dass** das Gelenkviereck (2) im Wesentlichen ein Parallelogramm ist.

5. Hubvorrichtung nach einem der Ansprüche 1 bis 4, **dadurch gekennzeichnet, dass** das Gelenkviereck (2) in der abgesenkten Position vom Sammelfahrzeug ausgehend schräg nach oben gerichtet ist.

6. Hubvorrichtung nach einem der Ansprüche 1 bis 5, **dadurch gekennzeichnet, dass** die erste Stange (3) gekrümmt ist oder einen Knick aufweist.

7. Hubvorrichtung nach einem der Ansprüche 1 bis 6, **dadurch gekennzeichnet, dass** der Hebemotor ein Elektromotor ist.

8. Hubvorrichtung nach Anspruch 7, **dadurch gekennzeichnet, dass** ein Messgerät zur Messung der Stromaufnahme des Elektromotors vorgesehen ist.
